# EUROPÄISCHE PATENTSCHRIFT

(11) **EP 0 011 727 B1**
(45) Veröffentlichungstag und Bekanntmachung des Hinweises auf die Patenterteilung: **22.09.1982**
(21) Anmeldenummer: 79104281.5
(22) Anmeldetag: 02.11.1979
(51) Int. Cl.: B41J 35/04, B41J 35/26

(54) **Schreib- oder ähnliche Büromaschine mit einem scheibenförmigen Typenträger**
Typewriter or similar business machine with a disc-shaped type carrier
Machine à écrire ou machine de bureau analogue avec un porte-caractères en forme de disque

(30) Priorität: 23.11.1978 DE 2850711
(43) Veröffentlichungstag der Anmeldung: 11.06.1980
(73) Patentinhaber: OLYMPIA WERKE AG, D-2940 Wilhelmshaven (DE)
(72) Erfinder: Keiter, Alfred, D-2940 Wilhelmshaven (DE); Buss, Werner, D-2940 Wilhelmshaven (DE)

## Beschreibung

Die Erfindung betrifft eine Schreib- oder ähnliche Büromaschine mit einem scheibenförmigen Typenträger und einer Einrichtung zum Verhindern des Verhakens des Farbbandes mit einem scheibenförmigen Typenträger der im Oberbegriff des Patentanspruchs 1 angegebenen Art.

Bei Schreibmaschinen ist es bekannt, das Farbband jeweils nur zum Typenabdruck in den Bereich der zu beschriftenden Zeile anzuheben, damit, solange kein Typenabdruck ausgeführt wird, die eingestellte Zeile des zu beschriftenden Papiers für die die Maschine bedienende Person frei sichtbar bleibt.

Im Gegensatz zu Typenhebeldruckwerken ist der Zwischenraum zwischen der Rotationsebene des scheibenförmigen Typenträgers und dem Aufzeichnungsträger derart klein, daß die Typen an den freien Enden der federnden, radial verlaufenden Typenarme leicht mit dem Farbband verhaken. Hierdurch sind saubere Typenabdrücke nicht mehr gewährleistet. Dieser Nachteil wird durch den Gegenstand der deutschen Auslegeschrift 2 616 345 dadurch behoben, daß von den Armen der Führungsgabel gegeneinander gerichtete, bis nahe an die Abdruckstelle ragende und in Richtung auf den Aufzeichnungsträger federnd wirkende Führungselemente für das Farbband zwischen diesem und dem scheibenförmigen Typenträger angeordnet sind. Diese bekannte Anordnung führt einerseits zu einer Erhöhung der Energie zum Transport und zür Höhenverstellung des Farbbandes und ist andererseits für Schreibmaschinen mit einer Korrektureinrichtung weniger geeignet. Durch die zur Abdruckstelle hin ragenden federnden Führungselemente wird der Zwischenraum zwischen dem Farbband und dem Aufzeichnungsträger noch weiter verkleinert, derart, daß ein klebriges Korrekturband nicht mehr ohne Störungen vor die Abdruckstelle eingeschwenkt werden kann.

Weiterhin ist bei bekannten Anordnungen in dem obengenannten Zwischenraum auch noch der Zeilenrichter und die Mittenmarkierung angeordnet. Auch hierdurch wird der Zwischenraum weiter beengt.

Weiterhin ist durch die US-PS 3 874 285 bekannt, daß ein zum Verhindern des Verhakens des Farbbandes mit dem betreffenden Typenträger dienender dünner Schutzstreifen ortsfest zwischen dem Typenträger und dem parallel zur Schreibebene geführten Teil des Farbbandes angeordnet ist. Dieser Schutzstreifen besitzt aber keine Leitkante, sondern federt in Richtung der Druckhammerbewegung hin und her, um das Farbband nach erfolgtem Druck eines Zeichens von dem Typenträger wegzudrücken. Diese Schutzstreifenbewegung erfordert einen relativ großen Zwischenraum zwischen Farbband und Typenträger, der speziell bei Verwendung eines scheibenförmigen Typenträgers von den radialen Typenträgerarmen überwunden werden müßte und dadurch die Funktion und die Druckqualität der Schreibmaschine erschwert bzw. beeinträchtigt.

Der Erfindung liegt die Aufgabe zugrunde, die zum Schreiben im Bereich der Abdruckstelle unbedingt erforderlichen Einzelteile der Maschine derart auszubilden, daß keine Störungen beim Typenabdruck oder auch beim Korrekturvorgang auftreten. Diese Aufgabe wird durch die im Patentanspruch 1 angegebene Erfindung gelöst.

Die erfindungsgemäße Maschine verhindert auf einfachste Weise, daß der scheibenförmige Typenträger mit dem Farbband oder sonstigen an der Abdruckstelle vorhandenen Einzelteilen der Maschine verhaken kann. Der erfindungsgemäße Schutzstreifen führt außerdem das Farbband im Bereich der Abdruckstelle und dient außerdem gleichzeitig als Zeilenrichter. Hierdurch wird die Anzahl der im Bereich der Abdruckstelle vorhandenen Einzelteile gegenüber anderen bekannten Anordnung reduziert.

Durch die vorteilhafte Ausgestaltung des Erfindungsgegenstandes nach Patentanspruch 6 ist der Schutzstreifen mit einfachen Mitteln ein- und feststellbar angeordnet. Durch die vorteilhafte Ausgestaltung des Erfindungsgegenstandes nach Patentanspurch 7 wird der Erfindungsgegenstand billig und ermöglicht eine leichte Montage. Die weiteren vorteilhaften Ausgestaltungen des Erfindungsgegenstandes nach den Patentansprüchen 9 und 12 ermöglichen den Einsatz auch bei Maschinen mit einer umschaltbaren Schritteilung.

Weitere vorteilhafte Ausgestaltungen des Erfindungsgegenstandes sind den weiteren Unteransprüchen zu entnehmen.

Die Erfindung wird nachstehend anhand von Ausführungsbeispielen näher erläutert. Es zeigen :
Figur 1 eine schaubildliche Darstellung eines Teiles einer Schreibmaschine mit dem Erfindungsgegenstand,
Figur 2 eine Einzelheit aus Figur 1,
Figur 3 eine zweite Befestigungsmöglichkeit des Schutzstreifens mit der Aufnahme für den scheibenförmigen Typenträger und
Figur 4 eine Einzelheit aus Figur 1.

In Figur 1 ist ein längs des Aufzeichnungsträgers 1 durch nicht dargestellte Mittel bewegbarer Schlitten 3 mit einem auf diesem einstellbar gelagerten scheibenförmigen Typenträger 5 dargestellt. Der Aufzeichnungsträger 1 ist mittels der Schreibwalze 7 transportierbar, welche über nicht dargestellte Mittel in bekannter Weise antreibbar ist. Der scheibenförmige Typenträger 5 weist an seinem Umfang radial verlaufende Typenarme 9 auf, an deren Enden jeweils die Typenelemente 11 angeordnet sind. Die Typenelemente 11 werden durch mit dem scheibenförmigen Typenträgers in Wirkverbindung stehende Steuermittel vor die Abdruckstelle 13 gebracht, wobei die Typenelemente durch einen nicht dargestellten Hammer mit Hilfe eines Farbbandes 15 auf dem Aufzeichnungsträger 1 zum Abdruck gebracht werden. Das Farbband 15 wird von einer Vorratsspule 19 abgewickelt, welche in einer auf dem Schlitten 3 austauschbar angeordneten Kassette 17 drehbar gelagert ist, und gelangt durch einen Schlitz dieser Kassette 17 zu 2 im Abstand zueinander angeordneten Farbbandführungsgabeln 21, 23. Dies Farbbandführungsgabeln 21, 23 führen das Farbband 15 im Bereich der Abdruckstelle parallel zur Ebene des Aufzeichnungsträgers 1. Nach dem Verlassen der Farbbandführungsgabeln 21, 23 gelangt das Farband 15 durch einen Eintrittsschlitz wieder in die Farbbandkassette 17 zu einer Aufwickelspule 25, welche das Farbband 15 in bekannter Weise durch nicht dargestellte Mittel aufwickelt. Die Farbbandführungsgabeln 21, 23 sind in fest mit dem Schlitten 3 verbundenen Führungen 27, 29 gleitbar angeordnet, um das Farbband über nicht dargestellte Mittel in die Abdrucklage gemäß Figur 1 anzuheben. Nach dem Abdruckvorgang werden die Farbbandführungsgabe) 21. 23 mit dem Farbband 15 wieder abgesenkt, damit die die Maschine bedienende Person die Schreibzeile einsehen kann. Die beiderseits des scheibenförmigen Typenträgers angeordneten Führungen 27, 29 für die Farbbandgabel 21, 23 weisen nach innen gerichtete Lagerarme 31, 33 auf, zwischen denen ein dünner Schutzstreifen 35 unterhalb der Druckzeile zwischen dem scheibenförmigen Typenträger 5 und dem parallel zur Schreibebene geführten Teil des Farbbandes 15 gespannt angeordnet ist. Mit diesem Schutzstreifen 35 sind beidseitig Exzenterbolzen 37, 39 reibungsschlüssig verbunden, wobei deren Exzenter38, 40 in Lagerbohrungen 41, 43 des Schutzstreifens 35 und deren Bolzen45, 47 in Schreibrichtung angeordneten Langlöchern 49, 51 der Lagerarme 31, 33 verschiebbar und durch Schrauber53, 55 arretierbar gelagert sind. Mittels dieser Exzenterbolzen 37, 39 ist der Schutzstreifen 35, der an seiner Oberkante57 mit .Zeilenmarkierungen 59 und mit einer Mittenmarkierung 61 versehen ist, genau auf die Zeilen ausrichtbar angeordnet. Die Zeilenmarkierungen 59 und die Mittenmarkierung 61 sind mit dem Schutzstreifen 35 einstückig ausgebildet. Die Zeichenmarkierungen 59 bestehen aus Vorsprüngen 62 mit auf einer gemeinsamen Geraden befindlichen Kanten 63. Damit der Erfindungsgegenstand auch bei Maschinen mit einer Schritt-Teilungsumschalteinrichtung einsetzbar ist, haben die Vorsprünge 62 jeweils einen Abstand von einem halben Zoll. Dieses gilt insbesondere bei Teilungsumschalteinrichtungen mit 10 Zeichen bzw. 12 Zeichen pro Zoll.

Der Schutzstreifen 35 weist eine zu seiner Oberkante 57 hin offene, u-förmige Ausnehmung 65 zum Durchtritt der jeweils zum Abdruck zu bewegenden Typenarme 9 des scheibenförmigen Typenträgers 5 auf. Die Mittenmarkierung 61 ist mittig oberhalb der u-förmigen Ausnehmung 65 an einem parallel zu der gemeinsamen Geraden der Vorsprünge 62 verlaufenden Steg angeordnet, welcher über zwei seitliche Richtstege 69, 71 mit der Oberkante 57 des Schutzstreifens 35 fest verbunden ist. Die seitlichen Richtstege 69, 71 haben einen Abstand von einem Zoll plus einer vollen Zeichenbreite und sind so schmal ausgebildet, daß die Richtstege 69, 71 sich immer zwischen zwei benachbarten Buchstaben befinden. Da hierdurch keine Buchstaben überdeckt werden, ist die Lesbarkeit der jeweils gedruckten Zeilen immer gewährleistet. Der obere Steg 67 ist ebenfalls soweit von den Kanten 59 der Vorsprünge 62 entfernt und so schmal ausgebildet, daß seine Breite kleiner als der kleinste Abstand zwischen zwei Zeilen ist. Der Steg 67 liegt beim Schreiben immer in dem freien Zwischenraum zwischen zwei aufeinanderfolgenden Zeilen.

Der Schutzstreifen 35 weist außerdem unterhalb der unteren Längskante des Farbbandes 15 eine durchgehende Leitkante 73 auf, durch welche die noch nicht in ihre Ausgangsstellung befindlichen radial verlaufenden Typenarme 9 mit an ihren Enden angeordneten Typen 11 aus dem Bereich der Farbbandebene drückbar sind. Die Leitkante 73 ist vom Aufzeichnungsträger 1 hin etwas abgebogen und ragt mit ihrem freien Ende unter die untere Längskante des Farbbandes 15. Der Schutzstreifen 35 verhindert also ein Verhaken des Farbbandes 15 mit dem umlaufenden scheibenförmigen Typenträger 5 selbst dann, wenn die Typenarme 9 des scheibenförmigen Typenträgers 5 noch nicht in ihre Ausgangsstellung zurückgestellt worden sind.

Im Rahmen der Erfindung ist es auch möglich, daß der Schutzstreifen 35 federnd zwischen den Führungsteilen 27, 29 zum Heben und Senken der Farbbandgabeln 21, 23 gespannt angeordnet ist. Zu diesem Zweck weist der Schutzstreifen an beiden Enden je einen Ansatzbolzen 75 auf, der mittels einer Rastausnehmung 77 an einem fedrig ausgebildeten Arm und einer Kante 81 an den Führungen 27 bzw. 29 verrastbar ist, siehe Figur4. Gemäß Fig.3 sind die beiden Längskanten 83, 85 der u-förmigen Ausnehmung 65 des Schutzstreifens 35 an der Einlaufseite für die federnden Typenarme 9 des scheibenförmigen Typenträgers 5 abgerundet ausgebildet. Hierdurch wird vermieden, daß bei der unmittelbar nach dem Abdruckvorgang einsetzenden Rückstellbewegung des scheibenförmigen Typenträgers 5 die noch in der u-förmigen Ausnehmung befindlichen federnden Typenarme 9 an den Längskanten 83, 85 verhaken. Die Abrundungen an den Längskanten 83, 85 begünstigen sogar ein schnelles Zurückstellen der Typenarme 9 des scheibenförmigen Typenträgers 5.

Die zum Justieren mit einem Schlitz versehenen Bolzen 45, 47 der Exzenterbolzen 37, 39 werden gemäß Figur 1 mittels der Muttern 53, 55 fixiert. Dieses Fixieren kann auch dadurch erfolgen, daß die Bolzen 45, 47 mit einem Innengewinde 42 versehen sind, in die Schrauben gemäß Figur2 einschraubbar sind.

## Patentansprüche

1. Schreib- oder ähnliche Büromaschine mit einem an einem Typenträgerschlitten gelagerten scheibenförmigen Typenträger und einer Einrichtung zum Verhindern des Verhakens eines mittels Farbbandgabeln parallel zur Schreibebene geführten und in den Bereich der Abdruckstelle bringbaren Farbbandes mit dem scheibenförmigen Typenträger, dadurch gekennzeichnet, daß ein dünner Schutzstreifen (35) ortsfest am Typenträgerschlitten (3) unterhalb der Druckzeile zwischen dem scheibenförmigen Typenträger (5) und dem parallel zur Schreibebene geführten Teil des Farbbandes (15) gespannt angeordnet ist und eine durchgehende Leitkante (73) aufweist, durch welche die noch nicht in ihrer Ausgangsstellung befindlichen radial verlaufenden typenarme (9) des Typenträgers (5) aus dem Bereich der Farbbandebene drückbar sind.

2. Maschine nach Anspruch 1, dadurch gekennzeichnet, daß der Schutzstreifen (35) federnd zwischen zwei Führungsteilen (27, 29) für die Farbbandgabein (21, 23) gespannt angeordnet ist.

3. Maschine nach Anspruch 1, dadurch gekennzeichnet, daß der Schutzstreifen (35) auf der Aufnahme für den scheibenförmigen Typenträger (5) ein- und feststellbar angeordnet ist.

4. Maschine nach Anspruch 2 oder 3, dadurch gekennzeichnet, daß die durchgehende Leitkante (73) unterhalb der unteren Längskante des Farbbandes (15) liegt.

5. Maschine nach einem der vorhergehenden Ansprüche mit einer Mittenmarkierung und Zeilenmarkierungen zum genauen Ausrichten des Aufzeichnungsträgers, dadurch gekennzeichnet, daß die Mittenmarkierung (61) und die Zeilenmarkierungen (59) an der Oberkante (57) des Schutzstreifens (35) angeordnet sind.

6. Maschine nach Anspruch 5, dadurch gekennzeichnet, daß mit dem Schutzstreifen (35) drehbar gelagerte Exzenterbolzen (37, 39) verbunden sind, die mit ihren Exzentern (38, 40) in Lagerlöchern (41, 43) des Schutzstreifens (35) und mit ihren Bolzen (45, 47) in je einem zugeordneten Langloch (49, 51) von als Aufnahme für den Schutzstreifert dienenden Lagerarmen (31, 33) der Führungen (27, 29) für die Farbbandgabeln (21, 23) verstellbar angeordnet sind.

7. Maschine nach Anspruch 5 oder 6, dadurch gekennzeichnet, daß die Zeilenmarkierungen (59), die Mittenmarkierung (61) und der Schutzstreifen (35) einstückig ausgebildet sind.

8. Maschine nach Anspruch 5 oder 7, dadurch gekennzeichnet, daß die Zeichenmarkierungen (59) aus Vorsprüngen (62) mit auf einer gemeinsamen Geraden befindlichen Kanten (59) bestehen.

9. Maschine nach Anspruch 8 mit einer Schritt-Teilungsumschaltung, dadurch gekennzeichnet, daß die Vorsprünge jeweils einen Abstand von einem 1/2 Zoll aufweisen.

10. Maschine nach einem der vorhergehenden Ansprüche, dadurch gekennzeichnet, daß der Schutzstreifen (35) eine zu seiner Oberkante (57) hin offene, u-förmige Ausnehmung (65) zum Durchtritt der jeweils zum Abdruck zu bewegenden Typenarme (9) aufweist.

11. Maschine nach Anspruch 10, dadurch gekennzeichnet, daß die Mittenmarkierung (61) mittig oberhalb der u-förmigen Ausnehmung (65) an einem parallel zu der gemeinsamen Geraden der Vorsprünge (62) verlaufenden Steg (67) angeordnet ist, welcher über zwei seitliche Richtstege (69, 71) mit der Oberkante (57) des Schutzstreifens (35) fest verbunden ist.

12. Maschine nach Anspruch 11, dadurch gekennzeichnet, daß die seitlichen Richtstege (69, 71) einen Abstand von einem Zoll plus einer vollen Zeichenbreite aufweisen.

13. Maschine nach Anspruch 11, dadurch gekennzeichnet, daß die Breite des Steges (67) kleiner als der kleinste freie Abstand zwischen zwei Zeilen ist.

14. Maschine nach Anspruch 10, dadurch gekennzeichnet, daß die beiden Längskanten (83, 85) der u-förmigen Ausnehmung (65) an der Einlaufseite für die federnden Typenarme (9) abgerundet sind.

## Claims

1. A typewriter or similar office machine having a disc-shaped character carrier mounted on a carriage and having a device preventing the entanglement of a colour ribbon, which is guided parallel to the plane of typing with the aid of ribbon guides and which can be brought into the printing region, with the disc-shaped character carrier, characterised in that a thin taut protection strip (35) is fixed to the carriage (3) below the printed line and between the disc-shaped character carrier (5) and the part of the ribbon (15) which is guided parallel to the plane of typing and has a continuous guide edge (73) by means of which the radial character arms (9) of the character carrier (5), which are not yet in their operating position, may be urged out of the region of the ribbon plane.

2. A machine according to claim 1, characterised in that the taut protection strip (35) is arranged resiliently between two members (27, 29) which provide mountings for the ribbon guides (21, 23).

3. A machine according to claim 1, characterised in that the protection strip (35) is adjustably and fixably arranged on the housing for the disc-shaped character carrier (5).

4. A machine according to claims 2 or 3 characterised in that the continuous guide edge (73) is underneath the lower longitudinal edge of the ribbon (15).

5. A machine according to any one of the preceding claims having a centre marking and line marking designed to align the recording carrier precisely, characterised in that the centre marking (61) and the line markings (59) are arranged at the upper edge (57) of the protection strip (35).

6. A machine according to claim 5, characterised in that pivotally mounted eccentric pins (37, 39) are connected to the protection strip (35) and are adjustable with their eccentric shafts (38, 40) in bearing orifices (41, 43) of the protection strip (35) and with their pins (45, 47) each in one respective elongate orifice (49, 51) of bearing arms (31, 33) of mountings (27, 29) for the ribbon guides (21, 23), which arms serve as a housing for the protection strip.

7. A machine according to claims 5 or 6, characterised in that the line markings (59), the centre marking (61) and the protection strip (35) are integral.

8. A machine according to claims 5 or 7, characterised in that the line markings (59) comprise projections (62) with edges (59) located on a common straight line.

9. A machine according to claim 8, having a step division shift characterised in that the projections each have a spacing of 1/2 inch.

10. A machine according to any one of the preceding claims characterised in that the protection strip (35) has a u-shaped opening, open to its upper edge (57) for the passage of the respective character arm (9) which is to be moved to carry out printing.

11. A machine according to claim 10, characterised in that the centre marking (61) is arranged at the centre above the u-shaped opening (65) on a web (67) which is parallel to the straight line common to the projections (62), said web (67) being fixed to the upper edge (57) of the protection strip (35) by means of two lateral upright bars (69, 71).

12. A machine according to claim 11 characterised in that the lateral upright bars (69, 71) have a spacing of one inch plus a complete character width.

13. A machine according to claim 11, characterised in that the width of the web (67) is smaller than the smallest open spacing between two lines.

14. A machine according to claim 10, characterised in that the two longitudinal edges (83, 85) of the u-shaped opening (65) are rounded on the entry side for the resilient character arms (9).

## Revendications

1. Machine à écrire, ou machine de bureau analogue, avec un porte-caractères discoïdal monté sur un chariot le supportant, et avec un dispositif pour empêcher un accrochage entre une bande encreuse, guidée au moyen de fourches parallèlement au plan d'écriture et pouvant être amenée dans la région de la zone d'impression, et ledit porte-caractères discoïdal, caractérisée par le fait qu'une mince barrette de protection (35) est serrée de manière stationnaire sur le chariot (3) au-dessous de la ligne de frappe, entre le porte-caractères discoïdal (5) et la partie de la bande encreuse (15) mobile parallèlement au plan d'écriture, et présente une arête continue de guidage (73) grâce à laquelle les lamelles (9) porte-caractères du porte-caractères (5), orientées radialement et n'occupant pas encore leur position de départ, peuvent être repoussées hors de la zone du plan de la bande encreuse.

2. Machine selon la revendication 1, caractérisée par le fait que la barrette de protection (35) est montée élastiquement entre deux éléments (27, 29) de guidage des fourches (21, 23) associées à la bande encreuse.

3. Machine selon la revendication 1, caractérisée par le fait que la barrette de protection (35) peut être réglée et fixée sur l'organe de réception du porte-caractères discoïdal (5).

4. Machine selon la revendication 2 ou 3, caractérisée par le fait que l'arête continue de guidage (63) se trouve au-dessous de l'arête longitudinale inférieure de la bande encreuse (15).

5. Machine selon l'une des revendications précédentes, comportant un repère central et des repères de lignes de frappe pour un alignement précis du support d'inscriptions, caractérisée par le fait que Je repère central (61) et les repères (59) de lignes de frappe se trouvent sur l'arête supérieure (57) de la barrette de protection (35).

6. Machine selon la revendication 5, caractérisée par le fait que des boulons (37, 39) à excentriques, montés rotatifs sur la barrette de protection (35) sont réglables par leurs excentriques (38, 40) pénétrant dans des trous (41, 43) de la barrette de protection (35) et par leurs tiges (45, 47) pénétrant dans des boutonnières respectives (49, 51) de bras ou pattes de montage (31, 33), servant d'organes de réception de ladite barrette de protection, des éléments (27, 29) de guidage des fourches (21, 23) associées à la bande encreuse.

7. Machine selon la revendication 5 ou 6, caractérisée par le fait que les repères (59) de lignes de frappe, le repère central (61) et la barrette de protection (35) forment un seul bloc.

8. Machine selon la revendication 5 ou 7, caractérisée par le fait que les repères (59) de lignes de frappe consistent en des saillies (62) dont les arêtes (59) se trouvent sur une droite commune.

9. Machine selon la revendication 8, dotée d'une variation de l'échappement, caractérisée par le fait que les saillies présentent à chaque fois un espace d'1/2 pouce.

10. Machine selon l'une des revendications précédentes, caractérisée par le fait que la barrette de protection (35) présente un évidement (65) en U ouvert en direction de son arête supérieure (57) pour permettre le passage des lamelles (9) porte-caractères devant être respectivement déplacées pour permettre la frappe.

11. Machine selon la revendication 10, caractérisée par le fait que le repère central (61) occupe une position centrale au-dessus de l'évidement (65) en U, sur une branche (67) parallèle à la droite commune aux saillies (62) et reliée à l'arête supérieure (57) de la barrette de protection (35) par deux branches latérales d'alignement (69, 71).

12. Machine selon la revendication 11, caractérisée par le fait que les branches latérales d'alignement (69, 71) présentent un espacement d'un pouce augmenté d'une largeur complète de caractère.

13. Machine selon la revendication 11, caractérisée par le fait que la largeur de la branche (67) est inférieure au plus petit espace libre compris entre deux lignes.

14. Machine selon la revendication 10, caractérisée par le fait que les deux arêtes longitudinales (83, 85) de l'évidement (65) en U sont arrondies du côté introduction des lamelles élastiques (9) porte-caractères.
